# EUROPÄISCHE PATENTANMELDUNG

(11) **EP 4 678 996 A1**
(43) Veröffentlichungstag der Anmeldung: **14.01.2026**
(21) Anmeldenummer: 25000068.4
(22) Anmeldetag: 05.06.2025
(51) Int. Cl.: F24H 9/13, F28D 20/00

(54) **VORRICHTUNG ZUM EINLEITEN EINES FLUIDS IN EINEN ODER ZUM AUSLEITEN EINES FLUIDS AUS EINEM FLUIDSCHICHTENSPEICHER**

(30) Priorität: 05.06.2024 DE 102024001834; 05.06.2024 DE 102024001815; 04.06.2025 DE 102025001904
(71) Anmelder: Keitsch, Markus, 56759 Kaisersesch (DE)
(72) Erfinder: Keitsch, Markus, 56759 Kaisersesch (DE)

(57) **Zusammenfassung**

Die Erfindung betrifft eine Vorrichtung oder einen Fluidspeicher (10) als Schichtenspeicher mit einer Vorrichtung zum Einleiten eines Fluids (9) in den oder zum Ausleiten eines Fluids (9) aus dem Fluidspeicher (10). Im Fluidspeicher (10) ist das dort gespeicherte Fluid (9) abhängig von seiner Dichte in verschiedenen Höhen gespeichert. Der häufigste Anwendungsbereich von Fluidspeichern (10) als Schichtenspeichern ist in der Gebäudeheiztechnik zu finden, wo Heizungswasserspeicher (10) als Schichtenspeicher eingesetzt werden. Eine erfindungsgemäße Vorrichtung ermöglicht die Einleitung von Heizungswasser (9) exakt in der zu seiner Temperatur passenden Höhe innerhalb des Heizungswasserspeichers (10). Dabei führen auch sehr große Volumenströme nicht zu einer Störung der thermischen Schichtung innerhalb des Heizungswasserspeichers (10), wodurch die energetische Effizienz des Heizsystems wesentlich gesteigert wird. Die erfindungsgemäße Vorrichtung kann dabei mit Hilfe von Temperatursensoren (11) und einer elektronischen Steuerungseinheit (12) sehr schnell auf sich verändernde Temperaturen des einzuleitenden Heizungswassers (9) oder auf eine Veränderung der Temperaturverteilung im Heizungswasserspeicher (10) reagieren und die Einleitungshöhe anpassen. Dazu werden in der passenden Höhe Durchlassöffnungen (5) ersteuert. Zum dafür notwendigen Verstellen reicht beispielsweise ein kleiner Elektromotor aus, welcher von der elektronischen Steuerungseinheit (12) gesteuert wird. Kommt eine erfindungsgemäße Vorrichtung zum Ausleiten eines Fluids (9) aus einem Fluidspeicher (10) als Schichtenspeicher zum Einsatz, so kann Fluid (9) mit exakt der gewünschten Dichte gezielt aus der dazu passenden Höhe des Fluidspeichers (10) ausgeleitet werden. Im Falle eines Heizungswasserspeichers (10) kann Heizungswasser (9) mit der zum Heizen genau richtigen Temperatur ausgeleitet werden, wodurch kein - bei Heizungsanlagen übliches - Mischen von heißem und kühlerem Heizungswasser notwendig ist. Wird hingegen beispielsweise sehr warmes Heizungswasser (9) zur Erwärmung von Trinkwasser mittels Plattenwärmetauscher benötigt, so kann die erfindungsgemäße Vorrichtung sehr schnell so verstellt werden, dass weiter oder ganz oben aus dem Heizungswasserspeicher (10) sehr warmes Heizungswasser (9) entnommen wird. Eine erfindungsgemäße Vorrichtung steigert somit auch beim Einsatz zum Ausleiten von Heizungswasser (9) aus einem Heizungswasserspeicher (10) die energetische Effizienz des Heizungssystems sehr deutlich. Vorteilhafte Ausgestaltungen erfindungsgemäßer Vorrichtungen weisen zudem Drosselelemente (15) zur Reduzierung der Einströmgeschwindigkeit auf. Vorzugsweise kommen erfindungsgemäße Vorrichtungen sowohl beim Ein- als auch beim Ausleiten zum Einsatz.

## Beschreibung

Die Erfindung betrifft eine Vorrichtung zum Einleiten eines Fluids in einen Fluidschichtenspeicher oder zum Ausleiten eines Fluids aus einem Fluidschichtenspeicher, bei dem das gespeicherte Fluid in unterschiedlichen Höhen unterschiedliche Dichten ausweist, insbesondere für Heizungswasser als Fluid, welches temperaturabhängig gespeichert wird. Dabei soll die Schichtung innerhalb des Fluidschichtenspeichers insbesondere beim Einleiten des Fluids möglichst wenig gestört werden und aufrecht erhalten bleiben. Beim Ausleiten eines Fluids aus einem Fluidschichtenspeicher soll dieses zusätzlich eine bestimmte Dichte aufweisen, beispielsweise Heizungswasser mit einer gewünschten Temperatur. Eine erfindungsgemäße Vorrichtung kann bei grundsätzlich gleichem Aufbau für beides eingesetzt werden. Die Schichtung bleibt im Fluidschichtenspeicher ungestört oder wenigstens nahezu ungestört erhalten, sowohl beim Einleiten von Fluid als auch beim Ausleiten von Fluid. Außerdem kann Fluid mit einer gewünschten Dichte ausgeleitet werden, beispielsweise der gewünschten Temperatur.

Der häufigste Anwendungsfall für Fluidschichtenspeicher ist in der Heizungstechnik zu finden. In der weiteren Beschreibung wird deshalb einfachheitshalber oftmals anstelle von "Fluid" der Begriff "Heizungswasser" und anstelle von "Fluidschichtenspeicher" der Begriff "Fluidspeicher" oder "Heizungswasserspeicher" verwendet, wobei mit "Fluidspeicher" oder "Heizungswasserspeicher" immer ein Fluidschichtenspeicher gemeint ist. Gleiches gilt für die Patentansprüche, wo lediglich die Begriffe "Fluidspeicher" und "Heizungswasserspeicher" verwendet werden, diese aber immer als Schichtenspeicherausführung gemeint sind.

Neben der häufigen Anwendung als thermische Schichtenspeicher sind auch andere, die Dichte beeinflussende Zustände eines Fluids für eine geschichtete Speicherung vorteilhaft denkbar, wie beispielsweise verschiedene Konzentrationen eine Fluids.

### Stand der Technik

Zur Aufrechterhaltung der thermischen Schichtungen innerhalb von Heizungswasserspeichern kommen zahlreiche Vorrichtungen zum Einsatz. Neben Ablenkblechen, die das Einströmen von Heizungswasser günstig beeinflussen sollen, werden oftmals gelöcherte horizontale Trennbleche zur Reduzierung der vertikalen Strömungen innerhalb des Heizungswasserspeichers eingebaut, wobei die vertikalen Strömungen insbesondere erst durch die mangelhafte Wirkung von Ablenkblechen verursacht werden. Ferner sind verschiedene säulenartige gelöcherte Einströmvorrichtungen bekannt, bei denen sich das Heizungswasser gem. seiner Dichte, also Temperatur, selbständig richtig einschichten soll. Durch die relativ großen Volumenströme in der Heizungstechnik und den - lediglich durch die Temperaturunterschiede bedingten Dichteunterschiede bedingten Schwerkraftunterschiede bedingten - sehr geringen Druckunterschieden sind große säulenartige Vorrichtungen mit großen Öffnungen notwendig, was trotzdem nicht zu optimalen Einschichtungen führt. Als weitere nicht aktiv angetriebene Einschichtvorrichtungen sind aus den Patentanmeldungen DE10 2018 100 507 und DE10 2018 100 539 vliesartige Drosselelemente bekannt, auch als nachrüstbare Vorrichtung. Diese verbessern das Einschichten des einströmenden Heizungswassers zwar deutlich, aber nicht so gut wie die Vorrichtung dieser erfindungsgemäßen Vorrichtung, welche in einer bevorzugten Ausführung solche Drosselelemente zusätzlich nutzt. Auch ist eine drehbare Rohr-in-Rohr-Vorrichtung bekannt, bei der in verschiedenen Höhen jeweils ein vertikaler Schlitz geöffnet wird. Diese Vorrichtung ermöglicht aufbaubedingt das Einströmen nur konzentriert in Richtung des geöffneten vertikalen Schlitzes, wodurch das Heizungswasser nur in einen kleinen Kreisbogen einer horizontalen Schichtung einströmt und somit für Ungleichverteilungen und Störungen der Schichtung sorgt. Ferner erfordert das radiale Verstellen einer solchen Vorrichtung viel Kraft und eine entsprechend robuste Ausführung der Vorrichtung.

Zum Ausleiten von Heizungswasser einer bestimmten Temperatur werden bei Heizungswasserspeichern Leitungsanschlüsse in verschiedenen Höhenbereichen angeordnet. Für die weitere Verwendung in der gewünschten Temperatur kommen dann beispielsweise Mischventile zum Einsatz. Solche Anordnungen entnehmen dem Heizungswasserspeicher daher in der Regel wärmeres Heizungswasser als benötigt, wodurch die gesamte Anlage energetisch ineffizienter wird.

### Darstellung der Erfindung

Es war daher Aufgabe der Erfindung, eine Vorrichtung zur optimalen Einleitung eines Fluids in einen als Schichtenspeicher arbeitenden Fluidspeicher ohne Störung der Dichteschichtung/ Temperaturschichtung innerhalb des Fluidspeichers zur Verfügung zu stellen und zur optimalen Ausleitung eines Fluids aus einem als Schichtenspeicher arbeitenden Fluidspeicher mit der gewünschten Dichte/Temperatur des Fluids, wobei das Verstellen der Vorrichtung auf die gewünschte Höhe des Fluidspeichers schnell und mit geringem Arbeitsaufwand stattfinden soll.

Diese Aufgaben werden durch eine Vorrichtung mit den Merkmalen der unabhängigen Ansprüche gelöst. Vorteilhafte Ausführungen finden sich in den jeweiligen abhängigen Ansprüchen.

Es wird hierbei eine Vorrichtung zum gesteuerten Überleiten eines Fluids 9 zwischen einer Fluidleitung 8a, 8c und einem Fluidspeicher 10 zur - von der Dichte des gespeicherten Fluids 9 abhängigen - geschichteten Speicherung des Fluids 9, mit wenigstens einer Stellvorrichtung 6, wenigstens einem Stellvorrichtungsantrieb 7 und wenigstens einer Trennvorrichtung 1, welche wenigstens zwei aneinander liegende Trennvorrichtungswandungen 2a, 2b aufweist, zur Verfügung gestellt, wobei wenigstens eine der Trennvorrichtungswandungen 2a, 2b durch die wenigstens eine Stellvorrichtung 6 in ihrer relativen Position zu wenigstens einer weiteren der Trennvorrichtungswandungen 2a, 2b axial - womit in Richtung ihrer Längsachse gemeint ist - reversibel verstellbar angeordnet, ausgebildet und eingerichtet ist und die wenigstens zwei Trennvorrichtungswandungen 2a, 2b Durchlassaussparungen 3 aufweisen und als Teil der Trennvorrichtungswandungen 2a, 2b zwischen den Durchlassaussparungen 3 Aussparungsbrücken 4 angeordnet sind. Dabei sind die Durchlassaussparungen 3 so in den Trennvorrichtungswandungen 2a, 2b angeordnet, dass - durch die aneinander liegenden Trennvorrichtungswandungen 2a, 2b hindurch - durch sich wenigstens teilweise überlagernde Durchlassaussparungen 3 Durchlassöffnungen 5 ausbildbar sind. Deshalb sind, bezogen auf die Strömungsrichtung des Fluids 9 bei einem Überleiten durch die Durchlassöffnungen 5, wenigstens zwei Trennvorrichtungswandungen 2a, 2b hintereinander angeordnet. Diese Trennvorrichtungswandungen 2a, 2b sind dabei dort, wo keine Durchlassöffnungen 5 ausgebildet sind, wenigstens im Wesentlichen dichtend aneinander liegend ausgebildet und angeordnet. Die Trennvorrichtungswandungen 2a, 2b, die Durchlassaussparungen 3, die Aussparungsbrücken 4 und die wenigstens eine Stellvorrichtung 6 sind zudem so angeordnet, ausgebildet und eingerichtet, dass die Trennvorrichtungswandungen 2a, 2b mithilfe der wenigsten einen Stellvorrichtung 6 relativ zueinander - bezogen auf die Längsachse - axial reversibel und in verschiedenen Höhen innerhalb des Fluidspeichers 10 jeweils wenigstens eine Durchlassöffnung 5 ausbildend positionierbar sind.

Bei einer solchen erfindungsgemäßen Vorrichtung können mit geringem Kraftaufwand die Trennvorrichtungswandungen 2a, 2b entlang der Längsachse axial relativ zueinander so verstellt werden, dass sich entlang der Trennvorrichtung 1 Durchlassöffnungen 5 exakt in der gewünschten von vielen möglichen Höhen ersteuern lassen. Dort wo keine Durchlassöffnung 5 ersteuert ist, sollen die Trennvorrichtungswandungen 2a, 2b im Wesentlichen dichtend aneinander liegen. Durch die geöffnete Durchlassöffnung 5 ist die Druckdifferenz zwischen beiden Seiten der Trennvorrichtung 1 relativ gering, wodurch die dichtende Wirkung zwischen den aneinander liegenden Trennvorrichtungswandungen 2a, 2b auch mit relativ geringem Anliegedruck ermöglicht werden kann, was wiederum einen geringen Kraftaufwand zum Verstellen und geringere Anforderungen an die Stabilität der Trennvorrichtungswandungen, bzw. der Trennvorrichtung bedingt.

Fluidspeicher 10 als Schichtenspeicher sind üblicherweise vertikal größer als horizontal, damit die verschiedenen Dichteniveaus vertikal stärker ausgeprägt und die Schichten somit stabiler sind. Auch ist somit - bei vertikaler Temperaturverteilung als Dichteverteilung - der Wärmeenergieaustausch zwischen unterschiedlich temperierten Fluidschichten kleiner. Die Längsachse der Trennvorrichtung 1 sollte somit vorzugsweise auch vertikal - oder wenigstens eher vertikal als horizontal - innerhalb des Fluidspeichers 10 angeordnet sein. Die Durchlassöffnungen 5, bzw. die Durchlassaussparungen 3 hingegen vorzugsweise horizontal. In welchem Höhenbereich innerhalb des Fluidspeichers 10 die Trennvorrichtung 1 vorzugsweise angeordnet sein sollte wird durch die geplante Dichte- bzw. Temperaturverteilung innerhalb des Fluidspeichers 10 und die geplanten möglichen Temperaturen des einzuleitenden oder auszuleitenden Fluids bestimmt. So kann die Trennvorrichtung 1 für die gesamte Innenhöhe des Fluidspeichers 10 ausgelegt sein oder nur für einen bestimmten Bereich. Die erfindungsgemäße Vorrichtung kann demnach sowohl zum Einleiten eines Fluids 9 aus einer Fluidleitung 8a, 8c durch die Durchlassöffnungen 5 der Trennvorrichtung 1 in einen Fluidspeicher 10 als auch zum Ausleiten eines Fluids 9 aus einem Fluidspeicher 10 durch die Durchlassöffnungen 5 der Trennvorrichtung 1 in die Fluidleitung 8a ausgebildet, angeordnet und eingerichtet sein. Es ist zudem eine Nutzung einer einzigen erfindungsgemäßen Vorrichtung sowohl zum Einleiten als auch zum Ausleiten möglich.

Zusätzlich zur erfindungsgemäßen Vorrichtung zum gesteuerten Überleiten eines Fluids 9 zwischen einer Fluidleitung 8a, 8c und dem Fluidspeicher 10 wird ein Fluidspeicher 10 zur - von der Dichte des gespeicherten Fluids abhängigen - geschichteten Speicherung des Fluids 9 mit wenigstens einer solchen angeordneten Vorrichtung zum gesteuerten Überleiten eines Fluids 9 zwischen einer Fluidleitung 8a, 8c und dem Fluidspeicher 10 zur Verfügung gestellt.

In einer bevorzugten Ausführungsform der erfindungsgemäßen Vorrichtung können die Trennvorrichtungen 1, 1a, 1b zusätzlich axial reversibel so positionierbar angeordnet, ausgebildet und eingerichtet sein, dass sie, zusätzlich zu dem Ausbilden von Durchlassöffnungen 5 in verschiedenen Höhen des Fluidspeichers 10, keine Durchlassöffnungen 5 ausbildend relativ zueinander axial reversibel positionierbar sind. Somit kann die Verbindung zwischen Fluidleitung 8a, 8c und Fluidspeicher 10 geschlossen werden.

Alternativ kann zum Schließen der Verbindung zwischen Fluidleitung 8a, 8c und Fluidspeicher 10 bei der erfindungsgemäßen Vorrichtung eine steuerbare Ventilvorrichtung angeordnet werden, welche vorzugsweise durch denselben Stellvorrichtungsantrieb 7 betätigt wird und vorzugsweise in einer gewünschten Stellung der Trennvorrichtungen 1, la, 1b zueinander die Verbindung schließt.

Die häufigste Anwendung von Fluidspeichern 10 als Schichtenspeichern wird bei der Bevorratung unterschiedlich temperiertem Fluids 9 zu finden sein, so dass der Fluidspeicher 10 zur Bevorratung von - im Wesentlichen thermisch geschichtetem - Fluid 9 ausgebildet ist; aus der Temperatur des Fluids 9 ergibt sich dabei die Dichte. Sehr häufig sind Fluidspeicher 10 als Heizungswasserspeicher 10 zur Bevorratung von thermisch geschichtetem Heizungswasser 9 und entsprechend Fluidleitungen 8a-8c als Heizungswasserleitungen 8a-8d in der Gebäudeheiztechnik zu finden. Dabei kann das Heizungswasser 9 sowohl zur Wohnraumbeheizung als auch zur Trinkwassererwärmung zum Einsatz kommen. Aber auch Fluidspeicher 10 als Speicher für warmes Trinkwasser können vorteilhaft mit erfindungsgemäßen Vorrichtungen ausgestattet sein. Beispielsweise kann durch ein Zirkulationssystem zum Trinkwasserspeicher zurückströmendes Trinkwasser exakt gem. seiner aktuellen Temperatur wieder in den Trinkwasserspeicher eingeleitet werden, denn gerade die Temperatur solchen zurückströmenden Trinkwassers aus der Zirkulationsleitung kann starken Schwankungen unterliegen, insbesondere dann, wenn die Zirkulation zeitweise unterbrochen wird. Außerdem schwankt die Temperaturverteilung der Schichtung in Trinkwasserspeichern sehr stark, abhängig von der Entnahme; auch darauf kann eine erfindungsgemäße Vorrichtung exakt und rasch regieren und das zurückströmende zirkulierende Trinkwasser in der richtigen Höhe einschichten.

Damit dem Fluidspeicher 10 möglichst Fluid 9 mit der gewünschten Dichte entnommen oder Fluid 9 möglichst in der korrekten Dichtehöhe zugeführt werden kann, ist es vorteilhaft, im oder am Fluidspeicher 10 vertikal verteilt mehr als einen Sensor 11 anzuordnen und wenigstens eine, mit den Sensoren 11 kommunizierende elektronische Steuerungseinheit 12 zur Detektion der Dichte des im Fluidspeicher 10 bei dem jeweiligen Sensor gespeicherten Fluids 9 anzuordnen und einzurichten. Je mehr Sensoren 11 zur Ermittlung der Dichteverteilung innerhalb des Fluidspeichers 10 in verschiedenen Höhen angeordnet sind, desto genauer kann die elektronische Steuerungseinheit 12 auf die vertikale Dichteverteilung innerhalb des Fluidspeichers 10 für die Bereiche schließen, in denen kein Sensor angeordnet ist.

In einer bevorzugten Ausführung einer erfindungsgemäßen Vorrichtung ist wenigstens ein Sensor 11 zur Detektion der Dichte des aus der Fluidleitung 8a, 8c durch die Durchlassöffnungen 5 der Trennvorrichtung 1, 1a, 1b in den Fluidspeicher 10 und/oder aus dem Fluidspeicher 10 durch die Durchlassöffnungen 5 der Trennvorrichtung 1, 1a, 1b in die Fluidleitung 8a, 8c strömenden Fluids 9 angeordnet. Die bevorzugte Art der im oder am Fluidspeicher 10 oder in oder an den Fluidleitungen 8a, 8c angeordneten Sensoren 11 sind Temperatursensoren 11.

Besonders vorteilhaft sind erfindungsgemäße Vorrichtungen, bei denen die Stellvorrichtung 6, die Trennvorrichtung 1, 1a, 1b, die Trennvorrichtungswandungen 2a, 2b, die Durchlassaussparungen 3 und die Aussparungsbrücken 4 so ausgebildet, angeordnet und eingerichtet sind, dass in den meisten aller möglichen relativ zueinander ersteuerbaren Positionen der Trennvorrichtungswandungen 2a, 2b mehr als zwei - wenigstens teilweise geöffnete - Durchlassöffnungen 5 ausgebildet sind. Wie bei den Figuren 2 und 3 beispielhaft gezeigt, kann dadurch der notwendige Stellweg 14, bei gleicher oder ähnlicher Höhenverschiebung der ersteuerbaren Durchlassöffnungen 5, erheblich kürzer sein. Dies ermöglicht, bei ansonsten gleichen Bedingungen, wiederum einen schwächeren Stellvorrichtungsantrieb 7 bei gleicher Höhenveränderungsrate der Durchlassöffnungen 5, eine größere Höhenveränderungsrate der Durchlassöffnungen 5 bei einem gleich starken Stellvorrichtungsantrieb 7 oder eine Kombination aus beidem. Zudem können die Durchlassaussparungen 3 so ausgebildet und angeordnet sein, dass die Durchlassöffnungen 5 durch eine günstige Verteilung der teilweise oder vollständig geöffneten Durchlassöffnungen 5 ein günstiges Einströmverhalten aufweisen. Beispielhaft ist dies in Figur 3 gezeigt, da die Durchlassöffnungen 5 mittig stehts größer ausgebildet sind als darüber und darunter, wodurch es an den Rändern zu weniger Verwirbelungen kommt.

Die Anforderungen an die Durchlassöffnungen 5 hängen vom Einsatzzweck im Fluidspeicher 10 und von der Größe und dem Aufbau des Fluidspeichers 10 ab. Bei der Ausbildung der Trennvorrichtung 1 ist es meist vorteilhaft, wenn die zeitgleich ausbildbaren - wenigstens teilweise geöffneten - Durchlassöffnungen 5 so nahe wie möglich zueinander ausgebildet ersteuerbar sind und/oder die am weitesten voneinander entfernten der zeitgleich ausgebildet ersteuerten Durchlassöffnungen 5 so nahe wie möglich zueinander ausgebildet ersteuerbar sind. Zusätzlich oder auch nur für sich ist es meist vorteilhaft, wenn der Stellweg 14 der Trennvorrichtungswandungen 2a, 2b beim Ersteuern verschiedener Durchlassöffnungen 5 so kurz wie möglich ist. Dabei ist für die Festlegung der Anzahl und die Ausbildung und Anordnung der Durchlassaussparungen 3 in den Trennvorrichtungswandungen 2a, 2b unter anderem die gewünschte Gesamtfläche der gleichzeitig geöffneten Durchlassöffnungen 5, die Länge der Trennvorrichtung 1, die Anzahl der jeweils zeitgleich ausbildbaren Durchlassöffnungen 5, das Öffnungsschema der Durchlassöffnungen 5, die Anzahl der insgesamt ersteuerbaren Durchlassöffnungen 5, die gewählten Mindestüberlappungen der Aussparungsbrücken 4 zwecks Abdichtung und ggf. der gewünschte Stellweg 14 der Trennvorrichtungswandungen 2a, 2b beim Ersteuern verschiedener Durchlassöffnungen 5. Beispielhafte Öffnungsschemata sind in den Figuren 1 bis 3 gezeigt.

Eine bevorzugte Ausführungsform einer Trennvorrichtung 1, 1a, 1b weist wenigstens zwei rohrartig ausgebildete und aneinander liegende Trennvorrichtungswandungen 2a, 2b auf, wobei wenigstens eine der rohrartig ausgebildeten Trennvorrichtungswandungen 2a, 2b in einer anderen rohrartig ausgebildeten Trennvorrichtungswandung 2a, 2b angeordnet ist. Eine davon wiederum vorteilhafte Ausführungsform ist, wenn wenigstens eine der wenigstens zwei rohrartig ausgebildeten Trennvorrichtungswandungen 2a, 2b der Länge nach aufgeschlitzt ausgebildet ist, radial elastisch ausgebildet ist und mithilfe der radialen Elastizität einen Anpressdruck auf eine andere der wenigstens zwei rohrartig ausgebildeten Trennvorrichtungswandungen 2a, 2b ausübend angeordnet und eingerichtet ist.

Bei allen Ausführungsformen der Trennvorrichtungen 1, 1a, 1b kann es vorteilhaft sein, wenn diese wenigstens eine Anpressvorrichtung aufweisen und die Anpressvorrichtung so ausgebildet, angeordnet und eingerichtet ist, dass der Anpressdruck steuerbar veränderbar ist. Dann kann beispielsweise zum Verstellen einer Trennvorrichtungswandung 2a, 2b der auf sie wirkende oder von ihr ausgehende Anpressdruck reduziert werden, was wiederum den notwendigen Kraftaufwand deutlich reduzieren kann. Oder wenn die Trennvorrichtungswandung 2a, 2b gerade nicht verstellt wird, alternativ der Anpressdruck erhöht wird, so dass die dichtende Wirkung der aneinander liegenden Trennvorrichtungswandungen 2a, 2b zusätzlich erhöht wird.

Es können aber auch einfachere Anpressvorrichtungen vorteilhaft sein, die ausschließlich eine Erhöhung des Anpressdrucks zwischen den Trennvorrichtungswandungen 2a, 2b bewirken und somit eine höhere dichtende Wirkung.

Erfindungsgemäße Vorrichtungen ermöglichen ein sehr zielgenaues Einleiten von Fluid 9 in einen und/oder Ausleiten von Fluid 9 aus einem Fluidspeicher 10, passend zur Dichte/Temperatur des Fluids 9 im Fluidspeicher 10, bzw. zur gewünschten Dichte/Temperatur des auszuleitenden Fluids 9. Um durch das Strömen möglicherweise trotzdem ausgelöste kleinere Störungen der Schichtung im Fluidspeicher 10 noch weiter zu reduzieren oder vollständig zu verhindern ist es vorteilhaft, bei den möglichen ersteuerbaren Durchlassöffnungen 5 der Trennvorrichtung 1, 1a, 1b ein oder mehrere Drosselelemente 15 zur Reduzierung lokaler Strömungsspitzen des zwischen Fluidleitung 8a, 8c und Fluidspeicher 10 übergeleiteten Fluids 9 anzuordnen, vergleichbar zu den in Figur 5 gezeigten. Bei Anordnung eines wirksamen Drosselelementes 15, wie beispielsweise eine Vliesummantelung um eine rohrartige Trennvorrichtung, kann ggf. auch die Öffnungsfläche der Durchlassöffnungen 5 verkleinert werden. Die durch eine solche Verkleinerung - bei gleichem Volumenstrom - erhöhte Übertrittgeschwindigkeit des Fluids 9 durch die Durchlassöffnungen 5 kann mithilfe eines solchen Drosselelementes 15 wirkungsvoll gedämpft werden. Trennvorrichtungen mit kleineren Öffnungsflächen der Durchlassöffnungen 5 können entsprechend kleiner ausgebildet sein. Beispielsweise kann eine Trennvorrichtung 1, 1a, 1b in einem Heizungswasserspeicher 10 nur wenige Zentimeter Durchmesser oder Kantenlänge aufweisen und trotzdem mithilfe eines beispielsweise vliesartigen Drosselelementes 15 ein sehr langsames Überströmen in, bzw. aus dem Fluidspeicher 10 bewirkt werden, in der korrekten Schichthöhe. Ein einströmendes Fluid 9 wird dabei durch ein vliesartiges Drosselelement 15 sanft auch in den Bereich der Aussparungsbrücken 4 zwischen den geöffneten Durchlassöffnungen 5 - bei mehr als einer geöffneten Durchlassöffnung 5 - gelenkt, wodurch die Übertrittfläche beim Verlassen des Drosselelementes 15 besonders groß ist, was wiederum die Einströmgeschwindigkeit drastisch senkt und noch weniger Störungen verursacht. Alternativ können auch zwischen möglichen Durchlassöffnungen horizontal angeordnete Scheiben, um die Trennvorrichtung mit der Trennvorrichtung im Mittelpunkt angeordnet, ein schichtweise sauberes Ein- oder Ausschichten unterstützen, vorzugsweise mit einer Vliesfüllung als Drosselelement 15 zwischen den Scheiben ausgefüllt. Alternativ zu einer Vliesfüllung kann auch zwischen den horizontal angeordneten Scheiben ein vertikal angeordnetes Prallelement das aus der Trennvorrichtung strömende Fluid so ableiten/umleiten/verteilen, dass sowohl dessen Geschwindigkeit rasch reduziert als auch möglichst der gesamte Raum zwischen der darüber und darunter angeordneten horizontalen Scheibe von dem einströmenden Fluid ausgefüllt wird. Denn so kann die Einströmgeschwindigkeit des Fluids beim Verlassen des Scheibenzwischenraums besonders gut reduziert werden, wodurch Störungen der Schichtungen im Fluidspeicher verhindert werden.

Im Gegensatz zur erfindungsgemäßen Vorrichtung ist bei anderen Einströmvorrichtungen mit horizontal angeordneten Scheiben, welche mit Schwerkraftselbsteinschichtung in einen Schichtenspeicher funktionieren, keine Anordnung von Vliesfüllungen zwischen den horizontal angeordneten Scheiben möglich; der Fließwiderstand der Vliesfüllung würde die Selbsteinschichtung in der korrekten Höhe stören.

Die erfindungsgemäße Vorrichtung ermöglicht zum Einleiten - als ein Überleiten - in einen Fluidspeicher 10 ein Verfahren, bei dem die elektronische Steuerungseinheit 12 mithilfe wenigstens eines Sensors 11 die Dichte des aus der Fluidleitung 8a, 8c zur Trennvorrichtung 1, 1b strömenden Fluids 9 detektiert, die elektronische Steuerungseinheit 12 mithilfe der im oder am Fluidspeicher 10 vertikal verteilten Sensoren 11 die Dichte des gespeicherten Fluids 9 bei dem jeweiligen Sensor 11 ermittelt und daraus auf die höhenabhängige Dichteverteilung des im Fluidspeicher 10 gespeicherten Fluids 9 schließt und die elektronische Steuerungseinheit 12 mithilfe des Stellvorrichtungsantriebs 7 über die Stellvorrichtung 6 wenigstens eine der Trennvorrichtungswandungen 2b - bezogen auf die Längsachse der Trennvorrichtung 1, 1a, 1b - axial positionierend relativ zu wenigstens einer anderen der wenigstens zwei Trennvorrichtungswandungen der Trennvorrichtung 1, 1b zum Einleiten des Fluids 9 in den Fluidspeicher 10 so positioniert, dass sich wenigstens eine Durchlassöffnung 5 in der Höhe des Fluidspeichers 10 ausbildet, in der das im Fluidspeicher 10 gespeicherte Fluid 9 im Vergleich mit aus der Fluidleitung 8a, 8c zur Trennvorrichtung 1, 1b strömendem Fluid 9 die am wenigsten abweichenden Dichte aufweist.

Abhängig von der Temperatur des Fluids 9 als die Dichte des Fluids bestimmend, ermöglicht eine erfindungsgemäße Vorrichtung ein Verfahren, bei dem die Vorrichtung die wenigstens eine Durchlassöffnung 5 in Abhängigkeit von der Temperatur des einzuleitenden Fluids 9 und den Temperaturen des in den verschiedenen Höhen im Fluidspeicher 10 gespeicherten Fluids 9 ersteuert.

Dieses Verfahren kann durch weitere Verfahrensschritte verbessert werden, so dass das Einleiten des Fluids 9 in den Fluidspeicher 10 noch genauer in der richtigen Höhe innerhalb des Fluidspeichers 10 stattfindet. Hintergrund für diese weiteren Verfahrensschritte ist zum einen der Unterschied zwischen der Dichte des heranströmenden Fluids 9 und dem vor der Trennvorrichtung 1, 1a, 1b sich bereits befindenden Fluids 9, insbesondere zwischen dem Sensor 11 für die Messung der Dichte des aus der Fluidleitung 8a, 8b zur Trennvorrichtung 1, 1b strömenden Fluids 9 und der Trennvorrichtung 1, 1b, zum anderen Verzögerungen beim Messen und Ersteuern sowie anordnungsbedingte Faktoren. Mögliche verbessernde Verfahrensschritte können vorteilhaft wirken indem die elektronische Steuerungseinheit 12 bekannte Messverzögerungswerte des wenigstens einen, zur Messung der Dichte des aus der Fluidleitung 8a, 8c zur Trennvorrichtung 1, 1b strömenden Fluids 9 angeordneten Sensors 11 berücksichtigt, und/oder die Einbauortentfernung des wenigstens einen - zur Messung der Dichte des aus der Fluidleitung 8a, 8c zur Trennvorrichtung 1, 1b strömenden Fluids 9 - angeordneten Sensors 11 zu der wenigstens einen Durchlassöffnung 5 berücksichtigt, welche zur - zeitgleich oder wenigstens zeitnah zu ermittelnden - gleichen Dichte innerhalb des Fluidspeichers 10 passt, und/oder bekannte oder gemessene Verstellverzögerungswerte der Trennvorrichtung 1, 1b beim Ersteuern der wenigstens einen Durchlassöffnung 5 berücksichtigt, und/oder mit Hilfe eines Fließsensors die Fließgeschwindigkeit des aus der Fluidleitung 8a, 8b zur Durchlassöffnung 5 strömenden Fluids 9 ermittelt und berücksichtigt und/oder die Änderungsgeschwindigkeit der Dichte des aus der Fluidleitung 8a, 8b zur Trennvorrichtung 1, 1b strömenden Fluids 9 ermittelt und berücksichtigt.

Zum Ausleiten - als ein Überleiten - aus einem Fluidspeicher 10 ermöglicht die erfindungsgemäße Vorrichtung ein Verfahren, bei dem die elektronische Steuerungseinheit 12 mithilfe der im oder am Fluidspeicher 10 vertikal verteilten Sensoren 11 die Dichte des gespeicherten Fluids 9 bei dem jeweiligen Sensor 11 ermittelt und daraus auf die höhenabhängige Dichteverteilung des im Fluidspeicher 10 gespeicherten Fluids 9 schließt, die elektronische Steuerungseinheit 12 mithilfe des Stellvorrichtungsantriebs 7 über die Stellvorrichtung 6 wenigstens eine der Trennvorrichtungswandungen 2b axial positionierend relativ zu wenigstens einer anderen der wenigstens zwei Trennvorrichtungswandungen der Trennvorrichtung 1a zum Ausleiten des Fluids 9 aus dem Fluidspeicher 10 so positioniert, dass sich wenigstens eine Durchlassöffnung 5 in der Höhe des Fluidspeichers 10 ausbildet, in der das im Fluidspeicher 10 gespeicherte Fluid 9 im Vergleich zum Sollwert des aus dem Fluidspeicher 10 über die Trennvorrichtung 1a in die Fluidleitung 8a auszuleitenden Fluids 9 die am wenigsten abweichende Dichte aufweist und die elektronische Steuerungseinheit 12 mithilfe wenigstens eines Sensors 11 die Dichte des aus dem Fluidspeicher 10 über die Trennvorrichtung 1a in die Fluidleitung 8a strömenden Fluids 9 mit dessen Sollwert vergleicht und, bei einer Abweichung vom Sollwert außerhalb vorgebbarer Limits, mithilfe des Stellvorrichtungsantriebs 7, der Stellvorrichtung 6 und der wenigstens einen Trennvorrichtungswandung 2a - optional unter Heranziehung der ermittelten und/oder hergeleiteten Dichteverteilung des im Fluidspeicher 10 gespeicherten Fluids 9 - ggf. eine vertikale Positionsänderung der wenigstens einen Durchlassöffnung 5 ersteuert.

Abhängig von der Temperatur des Fluids 9 als die Dichte des Fluids bestimmend, ermöglicht eine erfindungsgemäße Vorrichtung ein Verfahren, bei dem die Vorrichtung die wenigstens eine Durchlassöffnung 5 in Abhängigkeit von der Temperatur des auszuleitenden Fluids 9, der Temperatur des in den verschiedenen Höhen im Fluidspeicher 10 gespeicherten Fluids 9 und der Solltemperatur des Fluids 9 ersteuert.

Es sind aber auch Verfahren mit einer erfindungsgemäßen Vorrichtung möglich, bei denen die elektronische Steuerungseinheit 12 mit Hilfe passender Sensoren das Überleiten des Fluids 9 nach einem anderen inneren Zustand als der Dichte oder Temperatur referenzierend zwischen Fluidspeicher 10 und Fluidleitung 8a, 8c ersteuert. Beispielsweise kann eine Säure in Abhängigkeit von seiner Konzentration übergeleitet, bzw. in verschiedenen Höhen innerhalb des Fluidspeichers 10 gespeichert werden.

### Kurzbeschreibung der Figuren

Weitere Ziele, Merkmale, Vorteile und Anwendungsmöglichkeiten der erfindungsgemäßen Vorrichtung ergeben sich aus den nachfolgenden Beschreibungen anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Figuren 1 bis 3 sind beispielhaft unterschiedliche mögliche Schemata zur Ausbildung von Durchlassöffnungen 5 in erfindungsgemäßen Vorrichtungen gezeigt. Diese sind nur beispielhaft gezeigt, da unzählige andere Schemata möglich und anforderungsabhängig ggf. vorteilhaft sind.

In den Figuren 4 und 5 sind erfindungsgemäße Vorrichtungen gezeigt. Auch diese sind nur beispielhaft gezeigt, da unzählige andere Ausbildungen erfindungsgemäßer Vorrichtungen möglich und anforderungsabhängig ggf. vorteilhaft sind. Insbesondere die Anordnung der erfindungsgemäßen Vorrichtungen im Fluidspeicher sind nur beispielhaft gezeigt. So kann die vertikale Höhe und die vertikale Anordnung der erfindungsgemäßen Vorrichtung, die Richtung aus der die Zu- oder Ableitungsleitung zur erfindungsgemäßen Vorrichtung - von oben oder von unten - erfolgt, die Anordnung einer Drosselvorrichtung an der erfindungsgemäßen Vorrichtung und die Ausbildung der erfindungsgemäßen Vorrichtung bezüglich der Ausbildung und Anordnung der Durchlassaussparungen, der Anzahl der Trennvorrichtungswandungen, der relativen oder auch absoluten Stellrichtung - axial (bezogen auf die Längsrichtung der Trennvorrichtung) oder radial - der Trennvorrichtungswandungen relativ zueinander, der Anzahl der zeitgleich - wenigstens teilweise - geöffneten Durchlassöffnungen 5, der Anordnung, Ausbildung und Einrichtung von Stellvorrichtung und Stellvorrichtungsantrieb, der Art des Stellvorrichtungsantriebs (Motor oder beispielsweise thermisches Ausdehnungselement), die Ausrichtung der Trennvorrichtung (vertikal oder schräg), die Ausrichtung und Ausbildung der Durchlassaussparungen und der daraus resultierenden Durchlassöffnungen in unzähligen Kombinationsmöglichkeiten jeweils vorteilhaft sein, weshalb die gezeigten Darstellungen nur beispielhaft sind. Ferner sind in den Figuren lediglich zur Darstellung der erfindungsgemäßen Vorrichtung wenigstens notwendigen Bestandteile gezeigt. Insbesondere ein Fluidspeicher gem. Patentanspruch 2, der sich auf Fluidspeicher mit einer erfindungsgemäßen Vorrichtung bezieht, ist in den Figuren 4 und 5 nur teilweise gezeigt, da die zum Beschreiben der Fluidspeicher mit einer erfindungsgemäßen Vorrichtung die für diesen Zweck nicht notwendigen Bestandteile eines Fluidspeichers (als Schichtenspeicher) zwecks besserer Übersichtlichkeit der Figuren 4 und 5 nicht gezeigt sind.

### Ausführung der Erfindung

In den **Figuren 1a bis 1e** ist schematisch anhand der senkrechten Trennvorrichtungswandungen 2a und 2b eine mögliche Arbeitsweise einer erfindungsgemäßen Vorrichtung mit dem dafür notwendigen Stellweg gezeigt. Dabei sind die Bezugszeichen lediglich bei Figur 1b eingezeichnet und entsprechend sinngemäß auf die anderen Figuren zu übertragen. Die Pfeile zeigen die Stellen mit ersteuerten Durchlassöffnungen an, wobei die Pfeillänge im Verhältnis zur Öffnungsgröße der Durchlassöffnung eingezeichnet ist. Die beiden Trennvorrichtungswandungen 2a und 2b bilden zusammen die Trennvorrichtung 1. Der minimale Abstand zwischen den beiden Trennvorrichtungswandungen dient lediglich zur Veranschaulichung, dass es sich nicht um ein einziges Bauteil handelt; tatsächlich liegen die Trennvorrichtungswandungen 2a und 2b im Wesentlichen dichtend aneinander. Die Trennvorrichtungswandungen 2a und 2b können in ihrer Position relativ zueinander verstellt werden.

In Figur 1a sind die obersten Durchlassaussparungen 3 der beiden Trennvorrichtungswandungen 2a und 2b deckungsgleich positioniert, wodurch sich eine Durchlassöffnung 5 bildet. An dieser Stelle kann das Fluid hier von links nach rechts durch die Durchlassöffnung 5 strömen. Das Durchströmen findet somit konzentriert an einer einzelnen Durchlassöffnung 5 statt. In Figur 1b sind die Trennvorrichtungswandungen 2a und 2b im Vergleich zu Figur 1a in ihrer Position relativ zueinander verstellt. Für diese Figur wurde die Trennvorrichtungswandung 2b nach unten verschoben, so dass sich nun zwei Durchlassöffnungen gebildet haben, wobei diese nur halb so groß sind. Die Durchlassaussparungen 3 sind hier so ausgebildet und angeordnet, dass die Gesamtdurchlassfläche aller aktuell gebildeten Durchlassöffnungen 5 immer gleich groß ist, auch in den Zwischenstellungen zwischen den hier gezeigten Figuren 1a bis 1e. In den Figuren 1a, 1c und le ist die Gesamtdurchlassfläche jeweils beschränkt auf eine Durchlassöffnung 5; bei den Figuren 1b und 1d und auch bei anderen Zwischenstellungen ist das Durchströmen hingegen auf zwei Durchlassöffnungen verteilt. Wie weit diese beiden Durchlassöffnungen 5 voneinander entfernt sind, hängt von der Größe (orthogonal zur Stellrichtung) der Durchlassaussparungen 3 und von der möglichen Anzahl der insgesamt ersteuerbaren Durchlassöffnungen 5 ab. In einem Ausführungsbeispiel gem. dieser Figur 1 müssen die Aussparungsbrücken 4 zwischen den Durchlassaussparungen 3 der Trennvorrichtungswandung 2a wenigstens minimal größer/länger sein als die mögliche Gesamtzahl an ersteuerbaren Durchlassöffnungen 5 multipliziert mit der Größe der Durchlassaussparungen 3 in der Trennvorrichtungswandung 2a. Daraus ergibt sich wiederum auch der maximal notwendige Stellweg 14, welcher in Figur 1a gestrichelt eingezeichnet ist.

Neben der hier angenommenen gleichmäßigen Verteilung und einheitlichen Größe der Durchlassaussparungen 3 sind natürlich auch andere Aufteilungen möglich und ggf. erwünscht, abhängig von der zu erfüllenden Aufgabe. Entsprechend verändert sich dadurch die Mindestgröße der Aussparungsbrücken und ggf. der Stellweg 14. Sogar ein "Springen" in der Reihenfolge der zu ersteuernden Durchlassöffnungen wäre kein Problem, bei entsprechender Auslegung der Aussparungsbrücken und der Anordnung der Durchlassaussparungen.

In den **Figuren 2a bis 2e** ist schematisch anhand der senkrechten Trennvorrichtungswandungen 2a und 2b eine mögliche Arbeitsweise einer weiteren erfindungsgemäßen Vorrichtung mit dem dafür notwendigen Stellweg 14 gezeigt. Vorteilhaft sind in dieser Figur immer mindestens zwei Durchlassöffnungen 5 gleichzeitig geöffnet/ersteuert (Figuren 2a, 2c, 2e), in allen Zwischenstellungen sogar vier (z.B. Figuren 2b und 2d). Die Durchlassaussparungen 3 und somit auch die Durchlassöffnungen 5 sind dafür im Vergleich zu Figur 1 nur halb so groß/hoch, was die Mindestgröße der Aussparungsbrücken 4 der Trennvorrichtungswandung 2a halbiert. Daraus ergibt sich gegenüber Figur 1 der Vorteil, dass bei gleicher Gesamtgröße aller gleichzeitig geöffneter Durchlassöffnungen 5 der Stellweg 14 nur halb so groß sein muss. Entsprechend weniger mechanische Arbeit ist notwendig, d.h. die Trennvorrichtung 1 kann schneller oder mit weniger Kraftaufwand verstellt werden, was beispielsweise auch den Einsatz eines schwächeren Stellvorrichtungsantriebs (z.B. ein Elektromotor) ermöglicht.

Bildet man die Vorrichtung mit noch kleineren und entsprechend mehr Durchlassaussparungen aus, so wird der Stellweg noch kleiner und es ist entsprechend noch weniger mechanische Arbeit bei gleich großem möglichem Durchsatz an Fluid notwendig. Beispielsweise drei Durchlassaussparungen mit 1/3 der Größe erfordert nur 1/3 des Stellweges, usw. Durch kleinere Abstände der Durchlassöffnungen können sich weitere Vorteile bezüglich des Einströmens von Fluid in eine Fluidmenge ergeben.

Die sonstigen Ausführungen zu Figur 1 treffen auch auf Figur 2 zu.

In den **Figuren 3a bis 3d** ist schematisch anhand der senkrechten Trennvorrichtungswandungen 2a und 2b eine weitere mögliche Arbeitsweise einer erfindungsgemäßen Vorrichtung mit dem dafür notwendigen Stellweg 14 gezeigt. Der Stellweg 14 ist in einer Ausführungsform gem. Figur 3 identisch mit dem in der Ausführungsform gem. Figur 2, also halb so groß/weit wie der Stellweg in Figur 1. Noch vorteilhafter als bei einer Vorrichtung gem. Figur 2 ist in dieser Figur 3 aber die "Durchströmungs-Verteilung". Durch die Ausbildung und Anordnung der Durchlassaussparungen 3 und der Aussparungsbrücken 4 ergeben sich in allen Figuren 3a bis 3d folgende Durchlassöffnungen: Eine ganze/maximal mögliche Durchlassöffnung in der Mitte, eingerahmt von halben Durchlassöffnungen darüber und darunter. Eine solche ersteuerbare Ausbildung von Durchlassöffnungen ist besonders vorteilhaft, da es beim Einströmen eines Fluids in eine Fluidmenge mit höhenabhängig unterschiedlich dichtem Fluid, wie beispielsweise eine thermische Schichtung in einem Heizungswasserspeicher, zu einem "sanfteren" Einströmen des Fluids in die Fluidmenge kommt, da die unterschiedlichen Fluiddichten weniger gestört/verwirbelt werden. Grund ist, dass in der Mitte des Einströmungsbereichs der größte und an den Rändern/Enden des Einströmbereichs der kleinste Volumenstrom stattfindet. Auch bei den Stellungen zwischen denen der abgebildeten Figuren 3a bis 3d gibt es entsprechend "sanfte Übergänge"; die Durchlassöffnungen 5 sind relativ näher zueinander ausgebildet und werden nacheinander langsam geöffnet und an der gegenüberliegenden "Seite" entsprechend langsam geschlossen, und umgekehrt. Es ergibt sich daraus immer ein nahezu gleich großer Einströmbereich, anders als bei einer Vorrichtung gem. Figur 2.

Noch kleinere Durchlassaussparungen mit entsprechend mehr, aber kleineren Durchlassöffnungen können nochmals deutlich kürzere Stellwege und ein noch "sanfteres" Einströmen eines Fluids in eine Fluidmenge ermöglichen; beispielsweise 1/3, 2/3, 1, 2/3, 1/3 oder ¼, ½, ¾, 1, ¾, ½, ¼ oder eine noch kleinteiligere Aufteilung. Die Stellwege werden entsprechend noch kleiner/kürzer und das Einströmen des Fluids in die Fluidmenge ggf. noch "sanfter"/vorteilhafter.

Bei allen bisherigen Figuren 1 bis 3 ist jeweils lediglich ein Schema gezeigt. Tatsächlich bieten sich für die praktische Anwendung des Einströmens eines Fluids in eine Fluidmenge, welche höhenabhängig unterschiedliche Fluiddichten aufweist, beispielsweise Rohre an, welche waagerechte Schlitze als Durchlassaussparungen aufweisen. Wenn das innere Rohr etwa oder genau den gleichen Durchmesser aufweist wie das äußere Rohr, radial elastisch ausgebildet ist und vor dem "Einschieben" der Länge nach so aufgeschlitzt wird, dass der minimale Umfang/Durchmesser kleiner ist, so kann nach dem Einschieben des inneren in das äußere Rohr ggf. bereits ein hinreichend großer Anpressdruck zwischen innerem und äußerem Rohr hergestellt werden, so dass diese beiden Rohre als Trennvorrichtungswandungen im Wesentlichen dichtend aneinander liegen. Dies ist umso eher möglich, da/wenn die beiden Rohre gemeinsam als Trennvorrichtung nie ganz "geschlossen" werden, sprich immer Durchlassöffnungen ersteuert werden; so kann sich keine Druckdifferenz aufbauen, welche ein Überströmen an ungewollten Stellen der Rohre/Trennvorrichtung begünstigen würde.

In bevorzugten erfindungsgemäßen Vorrichtungen ist es zudem zusätzlich vorteilhaft möglich den Anpressdruck zwischen den Trennvorrichtungswandungen zu erhöhen, bzw. einen reduzierten Anpressdruck zuzulassen. Damit kann der Anpressdruck zum Verstellen reduziert ersteuert werden, bzw. in der gewünschten Stellung der relativen Position der Trennvorrichtungen zueinander entsprechend erhöht ersteuert werden und somit entsprechend dicht sein, so dass die Trennvorrichtungswandungen im Wesentlichen besonders dicht aneinander liegen.

In **Figur 4** ist eine schematische Darstellung einer erfindungsgemäßen Vorrichtung in einem Heizungswasserspeicher 10 als Fluidspeicher 10 gezeigt, wobei hier nur die zur Erläuterung der erfindungsgemäßen Vorrichtung notwendigen Bestandteile eines Heizungswasserspeichers abgebildet sind. Auch sind aus Platzgründen nicht alle Durchlassaussparungen und Aussparungsbrücken mit Bezugsziffern versehen; mithilfe der vorhandenen Bezugsziffern lässt sich aber auf die restlichen Durchlassaussparungen und Aussparungsbrücken schließen. Beispielhaft wird hier eine erfindungsgemäße Vorrichtung zur thermisch passenden Einleitung/"Einschichtung" von Heizungswasser 9 als Fluid 9 in das innerhalb des Heizungswasserspeichers 10 thermisch geschichtet bevorratetes Heizungswasser 9 erläutert. Aus solchen Heizungswasserspeichern 10 wird Heizungswasser für Flächenheizungen oder Heizkörper entnommen. Es sind aber auch oftmals Wärmetauscher zur Erwärmung von Trinkwasser innerhalb von Heizungswasserspeichern angeordnet, welche im mutmaßlich günstigsten Temperaturbereich des Heizungswasserspeichers meist als wendelartig verlegtes Rohr angeordnet sind. Alternativ kann auch Heizungswasser zur Versorgung eines außerhalb des Heizungswasserspeichers angeordneten Plattenwärmetauschers zwecks Trinkwassererwärmung ausgeleitet und nach dessen Wärmeabgabe im Plattenwärmetauscher wieder eingeleitet werden. Diese Vorrichtungen zur Heizkörperversorgung und/oder zur Trinkwassererwärmung sind hier zwecks besserer Übersichtlichkeit nicht abgebildet.

Oben am Heizungswasserspeicher 10 ist eine Heizungswasserleitung 8a angeordnet/angeschlossen, durch welche der Trennvorrichtung 1 zwecks Einspeisung in den Heizungswasserspeicher 10 erwärmtes Heizungswasser 9 als Fluid 9 zugeführt wird. Dies kann von verschiedenen Wärmeerzeugern kommen, beispielsweise einer Wärmepumpe oder einer Gasheizung. Die Trennvorrichtung 1 besteht hier aus der äußeren Trennvorrichtungswandung 2a und der inneren Trennvorrichtungswandung 2b. Die Trennvorrichtungswandung 2a ist hier fest/starr angeordnet und eingerichtet. Die innere Trennvorrichtungswandung 2b hingegen ist - wie bei den vorherigen Figuren 1 bis 3 - vertikal verstellbar/verschiebbar angeordnet und eingerichtet. Die Trennvorrichtungswandungen 2a, 2b sind hier aber nur beispielhaft so ausgebildet und angeordnet; sie könnten beispielsweise auch innerhalb eines Aufnahmegehäuses angeordnet sein etc.. Die Trennvorrichtungswandungen 2a und 2b liegen als Rohr in Rohr-Anordnung - wenigstens im Wesentlichen - dichtend aneinander und können relativ zueinander mithilfe einer Stellvorrichtung 6 verstellt/positioniert werden, bei dieser Vorrichtung gem. Figur 4, indem die Trennvorrichtungswandung 2b vertikal und somit axial verschoben/verstellt wird. Die Durchlassaussparungen 3 sind dabei als horizontal angeordnete Schlitze ausgebildet. Diese Schlitze sind - was in dieser Figur 4 nicht abgebildet ist - unterbrochen, so dass die Aussparungsbrücken 4 darüber und darunter miteinander verbunden sind. Alternativ können die horizontalen Schlitze als Durchlassaussparungen 3 das innere "Rohr" als Trennvorrichtungswandung 2b jeweils auch vollständig teilen und die sich daraus ergebenden Rohrabschnitte als Aussparungsbrücken 4 über innen angeordnete Verbindungsstege miteinander verbunden sein. Gleiches kann alternativ für das äußere Rohr als Trennvorrichtungswandung 2a mit außen angeordneten Verbindungsstegen gelten. Vorteilhaft könnte so die durchströmbare Fläche jeder Durchlassaussparung 3 noch weiter vergrößert werden.

Bei dem inneren Rohr als Trennvorrichtungswandung 2b bietet sich ein vertikaler Schlitz über die gesamte Länge des Rohres an, welches zudem radial elastisch ausgebildet ist und mit einer rundum nach außen wirkenden Kraft auf die Innenseite des äußeren Rohres als Trennvorrichtungswandung 2a drückt. Bei entsprechend glatter Oberfläche der aneinander liegenden Wandungen ergibt sich ein im Wesentlichen dichtes Aneinanderliegen der Trennvorrichtungswandungen 2a und 2b abseits der Durchlassöffnungen (5). Alternativ kann auch das äußere Rohr vertikal aufgeschlitzt und das innere Rohr ohne vertikalen Schlitz ausgebildet sein, wobei das äußere Rohr mit einer rundum nach innen wirkenden Kraft auf die Außenseite des inneren Rohres drückend ausgebildet ist. Oder beide Rohre sind vertikal vollständig aufgeschlitzt und wirken rundum mit einer Kraft auf das jeweils andere Rohr. Wichtig ist bei vertikal aufgeschlitzten Rohren als Trennvorrichtungswandungen, dass der vertikale Schlitz einer Trennvorrichtungswandung sich nicht mit einer Durchlassaussparung 3 der anderen Trennvorrichtungswandung überschneidet. In diesen Bereichen muss die Durchlassaussparung 3 somit jeweils unterbrochen sein, weshalb bei einem vertikal aufgeschlitzten Rohr als Trennvorrichtungswandung das andere Rohr als Trennvorrichtungswandung keine - wie oben als Möglichkeit ausgeführt - rundum ausgebildete Schlitze als Durchlassaussparungen 3 mit Stegen als Verbindungsstücke aufweisen kann; ansonsten käme es an den Überschneidungsstellen zum unkontrollierten Überströmen. Auch dürfen bei Ausführungen mit zwei vertikal aufgeschlitzten Rohren die vertikalen Schlitze nicht übereinander liegen oder sich kreuzen. Im Bereich der vertikalen Schlitze der vertikal aufgeschlitzten Rohre könnten im jeweils anderen Rohr Führungsbolzen oder -rollen angeordnet sein. Diese könnten auf ein inneres aufgeschlitztes Rohr zudem aufspreizend als Anpressvorrichtung wirkend ausgebildet und am äußeren Rohr angeordnet sein; und/oder umgekehrt als Anpressvorrichtung zusammenziehend auf ein äußeres aufgeschlitztes Rohr wirkend ausgebildet und am inneren Rohr angeordnet sein, wobei letztere Ausführungen technisch aufwändiger sind. Solche Anpressvorrichtungen, egal ob spreizend oder zusammenziehend wirkend, können auch verstellbar ausgebildet und angeordnet sein. So kann zum leichteren Verstellen/Verschieben der Trennvorrichtungswandungen 2a und 2b relativ zueinander der Anpressdruck während des Verstellvorgangs reduziert werden, wodurch weniger Kraft zum Verstellen notwendig ist.

Neben der hier gezeigten Ausführung mit zwei Trennvorrichtungswandungen 2a und 2b können auch ggf. vorteilhaft Ausführungen mit mehr, beispielsweise drei Trennvorrichtungswandungen als Trennvorrichtungen 1 angeordnet sein, wobei zwei der Trennvorrichtungswandungen gegenüber einer Trennvorrichtungswandung relativ verstellbar/verschiebbar angeordnet sein sollten. So kann eine Trennvorrichtungswandung zum Ersteuern der Höhe der Durchlassöffnungen 5 innerhalb des Fluidspeichers 10 genutzt werden und die andere, ebenfalls verstellbar/verschiebbar ausgebildete Trennvorrichtungswandung zum Steuern der Durchströmungsfläche. Dies beispielsweise durch eine Ausführungsform, bei der die Durchlassaussparungen 3 von einer verstellbaren und der nicht verstellbaren Trennvorrichtungswandung gleich weit voneinander entfernt angeordnet und jeweils gleich groß zu ihren "Gegenstücken" ausgebildet sind. Durch relatives Verschieben zueinander können so die Durchlassöffnungen verkleinert oder vergrößert werden.

Zum Betätigen der Stellvorrichtung 6 ist hier beispielhaft ein Elektromotor 7 als Stellvorrichtungsantrieb 7 angeordnet. Dieser kann die Trennvorrichtungswandung 2b vertikal und somit axial verstellen. Bei einem axialen Verschieben/Verstellen der Trennvorrichtungswandung 2b wirken grundsätzlich keine Scherkräfte. Anders ist dies bei radial zueinander verstellbaren Trennvorrichtungswandungen andere Patente oder Patentanmeldungen. Insbesondere aufgrund der großen Länge im Verhältnis zum Durchmesser, der gewünschten Materialstärke und unter Berücksichtigung des gewünscht - im Wesentlichen - dichten Aneinanderliegens der Trennvorrichtungswandungen, wirken bei solchen Ausführungen relativ starke Scherkräfte. Relativ zueinander axial, hier vertikal verstellbare Trennvorrichtungen können vorteilhaft mit weniger Kraft verstellt/verschoben werden und können eine kleinere Materialstärke aufweisen.

Über die unten angeordnete/angeschlossene Heizungswasserleitung 8b strömt das Heizungswasser 9 als kälteres Heizungswasser 9 wieder zurück zum Wärmeerzeuger, wo es erneut erwärmt wird.

Für die relative Anordnung der Durchlassaussparungen 3 und Aussparungsbrücken 4 zueinander wurde hier eine Variante gem. Figur 3 gewählt. Zur besseren Übersichtlichkeit sind in dieser Figur 4 lediglich je 15 Durchlassaussparungen in der inneren Trennvorrichtungswandung 2b und der äußeren Trennvorrichtungswandung 2a eingezeichnet. Tatsächlich sind problemlos mehr Durchlassaussparungen einrichtbar. Hier sind aktuell in der unteren Hälfte der Trennvorrichtung 1 die drei Durchlassöffnungen 5 ersteuert, wobei - wie zu Figur 3 erläutert - die mittlere Durchlassöffnung 5 vollständig geöffnet ist und die beiden anderen Durchlassöffnungen 5 nur zur Hälfte. Bei einer angenommenen Höhe der Durchlassaussparungen 3 von 0,5cm ergibt sich für eine Länge der Trennvorrichtung 1 von 126cm eine mögliche Anzahl von 22 Durchlassaussparungen 3 bei einer Höhe der Aussparungsbrücken 4 von ca. 5cm. Der gesamte Einströmbereich der jeweils drei Durchlassöffnungen 5 ist ca. 11cm hoch; lediglich während des Verstellens sind kurzzeitig vier statt drei Durchlassöffnungen 5 ausgebildet, alle vier aber nur teilweise. Der maximale Stellweg der Trennvorrichtungswandung 2b ist ca. 4,75cm.

Bei einem angenommenen Durchmesser der Trennvorrichtung 1 von 5cm und einer Höhe der Durchlassaussparungen 3 von 0,5cm ergibt sich eine Öffnungsfläche von ca. 15qcm; bei einem Durchmesser der Trennvorrichtung 1 wären es bei gleicher Höhe der Durchlassaussparungen ca. 9qcm. In dieser Figur 4 nicht eingezeichnet kann vorzugsweise eine Drosselvorrichtung um die Trennvorrichtung 1 angeordnet werden, wobei sich hier ein poröses und voluminöses Material, beispielsweise eine mehrere Zentimeter dicke Vliesstoffummantelung, anbietet. Lokale Strömungsspitzen können so effektiv ausgebremst werden. Durch die vergrößerte Einströmoberfläche - bei Verwendung einer Vliesstoffummantelung somit die Vliesstoffoberfläche - reduziert sich die Einströmgeschwindigkeit bis zum Erreichen der Vliesstoffoberfläche nochmals erheblich. Bei einem Volumenstrom von 20 Litern pro Minute ist die Strömungsgeschwindigkeit des Heizungswassers unmittelbar beim Verlassen der Trennvorrichtung 1 ca. 22 cm pro Sekunde; bezogen auf die Gesamthöhe aller drei Durchlassöffnungen 5 wären es rein rechnerisch noch ca. 2cm pro Sekunde. Ist zusätzlich noch eine Vliesstoffummantelung als Drosselvorrichtung angeordnet, so reduziert sich die Einströmgeschwindigkeit nochmals erheblich und verteilt sich insbesondere auch besser auf die Gesamthöhe der Durchlassöffnungen 5. Weist eine Vliesstoffummantelung einen Außendurchmesser von beispielsweise 13cm auf, so beträgt die Einströmgeschwindigkeit nur noch ca. 0,75 cm pro Sekunde, bei sehr gleichmäßiger Verteilung der Heizungswassereinströmung über den Höhenbereich der Durchlassöffnungen 5 von ca. 11cm, da in der Mitte dieses 11cm-Höhenbereiches ein größerer Volumenstrom in die Vliesstoffummantelung einströmt als darüber und darunter.

Aufgabe der Trennvorrichtung 1 ist das Einströmen des Heizungswassers 9 im thermisch korrekten Höhenbereich des Heizungswasserspeichers 10. Temperatursensoren 11, in verschiedenen Höhen des Heizungswasserspeichers 10 angeordnet und hier beispielhaft über eine elektrische Leitung 13 als Kommunikationsverbindung 13 mit der elektronischen Steuerungseinheit 12 verbunden, ermöglichen der elektronischen Steuerungseinheit 12 das Ermitteln der Heizungswassertemperaturen innerhalb des Heizungswasserspeichers 10, vorzugsweise zusätzlich zum Messen auch durch ein Herleiten einer angenommenen Heizungswassertemperatur für Höhenbereiche ohne Temperatursensor 11 aus den gemessenen Heizungswassertemperaturwerten.

Mithilfe wenigstens eines Temperatursensors 11 bei der Heizungswasserleitung 8a kann die Temperatur des warmen, aus der Heizungswasserleitung 8a in die Trennvorrichtung 1 einströmenden Heizungswassers ermittelt werden, unabhängig von der Art der Heizungswassererwärmungsvorrichtung. Durch die kurzen Stellwege - im o.g. Beispiel beträgt der Stellweg von einer Durchlassöffnung 5 zur nächsten Durchlassöffnung 5 lediglich 0,25cm - beim Verstellen der relativen Position der Trennvorrichtungswandung 2b zur Trennvorrichtungswandung 2a kann die erfindungsgemäße Vorrichtung sehr schnell auf sich ändernde Temperaturen des einströmenden Heizungswassers regieren und das einströmende Heizungswasser immer in der passenden Höhe in die thermisch geschichtet bevorratete Heizungswassermenge einleiten. Ist zusätzlich eine - wie oben erläutert - Drosselvorrichtung, beispielsweise eine Vliesstoffummantelung, angeordnet, so verlässt das Heizungswasser 9 die Vliesstoffummantelung bereits mit der zum im Heizungswasserspeicher 10 gespeicherten Heizungswasser 9 in dieser Höhe des Heizungswasserspeichers 10 passenden korrekten oder wenigstens nahezu korrekten Temperatur. Mit der erläutert sehr niedrigen Strömungsgeschwindigkeit es Heizungswassers 9 beim Verlassen der Vliesstoffummantelung als Drosselelement, kann sich dieses Heizungswasser 9 sehr "sanft", also ohne die thermische Schichtung innerhalb des Heizungswasserspeichers 10 zu stören, nahe der Vliesstoffummantelungsoberfläche in der absolut korrekten "thermischen Höhe" im Heizungswasserspeicher 10 einschichten.

Bei Verwendung einer Vliesstoffummantelung als Drosselvorrichtung ist es vorteilhaft, wenn die Dichte des Vliesstoffes nicht so groß ist, dass es zu vertikalen Ausweichströmungen des einströmenden Heizungswassers 9 entgegen der thermisch passenden Schichtung des bereits im Heizungswasserspeicher 10 gespeicherten Heizungswassers 9 kommt. Vliesstoffdichte und Vliesstoff sind vorzugsweise auf die Anforderungen und Gegebenheiten abzustimmen. Noch vorteilhafter ist eine Vliesstoffummantelung, deren Struktur in vertikaler Richtung/Anordnung einen höheren Strömungswiderstand ausweist als in horizontaler Richtung, wodurch vom einzuleitenden Heizungswasser die durch die Trennvorrichtung 1 bereits korrekt oder nahezu korrekt ersteuerte Einschichthöhe bis zum Verlassen der Vliesstoffummantelung im Wesentlichen beibehalten wird. Eine solche Vliesstoffummantelung als Drosselelement kann vorteilhaft auch so ausgebildet und angeordnet sein, dass es - ggf. zusammen mit der Trennvorrichtung 1 - zu Wartungszwecken aus dem Heizungswasserspeicher 10 entfernt werden kann. Durch die hohe mögliche Flexibilität von Vliesstoffen ist dazu ggf. auch die Öffnung des Heizungswasserspeichers 10 für die Trennvorrichtung 1 geeignet. So kann durch diese Öffnung beispielsweise zuerst die Vliesstoffummantelung und anschließend die Trennvorrichtung in eine mittige Aussparung in der Vliesstoffummantelung eingeführt werden, bzw. umgekehrt beim Entnehmen. Eine solche Vliesstoffummantelung kann somit zusätzlich als Filterelement zur Reinigung des Heizungswassers 9 als Fluid 9 dienen.

Alternativ zu horizontal und vertikal unterschiedlichen Strömungswiderständen können innerhalb der Vliesstoffummantelung oder auch darüber hinaus zahlreiche horizontal ausgerichtete Scheiben angeordnet sein, vorzugsweise jeweils eine Scheibe zwischen den Durchlassaussparungen 3. Alternativ dazu können auch horizontal ausgerichtete Scheiben ohne Vliesstofffüllung angeordnet sein. Für beide Fälle gilt: Je größer der Durchmesser der Scheiben, desto geringer ist die Fließgeschwindigkeit des einströmenden Heizungswassers 9 als Fluid 9 beim Übertritt aus dem - vor vertikalem Strömen durch die Scheiben geschützten -Scheibenzwischenraum in die bereits thermisch geschichtet bevorratete Heizungswassermenge innerhalb des Heizungswasserspeichers 10 jenseits der Scheibe.

Eine Vorrichtung gem. dieser Figur 4 kann statt zum thermisch korrekten Einleiten des Heizungswassers 9 in den Heizungswasserspeicher 10 auch zum Ausleiten von

Heizungswasser 9 einer gewünschten/bestimmten Temperatur genutzt werden. Dann werden die seitlich angeordneten Temperatursensoren 11 von der elektronischen Steuerungseinheit 12 vorzugsweise und vorteilhaft zum initialen Ansteuern der Trennvorrichtungswandung 2b vor dem Beginn oder beim Starten des Ausleitvorgangs genutzt. Während eines bereits laufenden Ausleitvorgangs kann der Temperatursensor 11 bei der Heizungswasserleitung 8a die tatsächliche Temperatur des ausströmenden Heizungswassers 9 messen und die elektronische Steuerungseinheit 12 mithilfe des Elektromotors 7 und der Stellvorrichtung 6 die Trennvorrichtungswandung 2b zum Erreichen der Solltemperatur verstellen/verschieben. Aufgrund der kurzen Stellwege der Trennvorrichtungswandung 2b kann die Trennvorrichtung 1 bei sich plötzlich stark ändernden Solltemperaturen sehr schnell neu eingestellt werden. Auch dabei können die seitlich und über die Behälterhöhe verteilt angeordneten Temperatursensoren 11 für ein schnelles initiales Verstellen/Verschieben der Trennvorrichtungswandung 2b besonders vorteilhaft genutzt werden. Der Temperatursensor 11 bei der Heizungswasserleitung 8a wird erneut für die danach stattfindende Feinersteuerung der Heizungswassersolltemperatur genutzt. Aufgrund der sehr schnellen Verstellvorgänge kann eine einzige erfindungsgemäße Vorrichtung beispielsweise sowohl zur Versorgung von Wohnraumheizungen mit warmem Heizungswasser als auch zur priorisierten Versorgung von Plattenwärmetauschern zur Trinkwassererwärmung mit deutlich wärmerem Heizungswasser genutzt werden.

Es können auch mehrere erfindungsgemäße Vorrichtungen sowohl zum Einleiten als auch zum Ausleiten in einem Heizungswasserspeicher angeordnet sein, so dass zeitgleich verschieden warme Heizungswassermengen von verschiedenen Heizungswassererwärmungsvorrichtungen - wie beispielsweise Wärmepumpe, Gasheizung, Solarwasserwärmetauscher - eingeleitet und/oder verschieden warme Heizungswassermengen für verschiedene Anwendungen - wie beispielsweise Trinkwassererwärmung, Versorgung einer Fußbodenheizung, Versorgung von Heizkörpern - ausgeleitet werden können.

Eine erfindungsgemäße Vorrichtung kann allgemein zum passenden Einschichten oder Entnehmen von Fluiden unterschiedlicher Dichte in verschiedenen Bereichen einer Fluidbevorratungsvorrichtung vorteilhaft verwendet werden. Die vorstehenden Erläuterungen zu thermisch geschichtet bevorratendem Heizungswasser sind, inklusive passender Sensortechnik, entsprechend übertragbar.

In **Figur 5** ist eine schematische Darstellung von zwei erfindungsgemäßen Vorrichtungen in einem Heizungswasserspeicher 10 gezeigt. Beide erfindungsgemäße Vorrichtungen sind hier beispielhaft gleich ausgebildet. Die Ausführungen zu Figur 4 treffen hier gleichfalls zu, da die Trennvorrichtungen 1a und 1b dieser Figur 5 identisch ausgebildet sind wie die Trennvorrichtung 1 gem. Figur 4. Auch sind die Kennzeichnungen mit den Bezugszeichen für die Durchlassaussparungen, die Durchlassöffnungen, die Aussparungsbrücken und die Trennvorrichtungswandungen von der Trennvorrichtung 1 gem. Figur 4 auf die beiden Trennvorrichtungen 1a und 1b dieser Figur 5 zu übertragen, da diese hier zur besseren Übersichtlichkeit nicht eingezeichnet sind.

Eine erfindungsgemäße Vorrichtung dient dem Einleiten und die andere dem Entnehmen von Heizungswasser 9 aus dem Heizungswasserspeicher 10b, wo es temperaturabhängig geschichtet bevorratet ist. Alle möglichen Durchlassöffnungen 5 beider Trennvorrichtungen 1a und 1b, bzw. alle Durchlassaussparungen 3 beider äußerer Trennvorrichtungswandungen 2a,2b, münden in/grenzen an ein Drosselelement 15, wobei die beiden Drosselelemente 15 hier nur beispielhaft den gleichen Durchmesser aufweisen. Ein großer Außendurchmesser eines Drosselelementes 15 wirkt besonders vorteilhaft bei der Trennvorrichtung, durch welche Heizungswasser eingeleitet wird.

Wie bereits zu Figur 4 erläutert, sind Durchlassöffnungen in unterschiedlichen (Temperatur-)Höhen des Heizungswasserspeichers 10 durch die Stellvorrichtungen 6 sehr schnell ersteuerbar; eine starke Höhenänderung der Durchlassöffnungen somit ebenfalls. Beispielsweise kann erwärmtes Heizungswasser 9 mit einer Temperatur von 40°C zur Wohnraumbeheizung von einer Wärmepumpe geliefert durch die Heizungswasserleitung 8c in die Trennvorrichtung 1b einströmen. Wird währenddessen ein Auffüllen von sehr warmem Heizungswasser mit einer Temperatur von 65°C zum Versorgen eines Plattenwärmetauschers als notwendig festgestellt und von der Wärmepumpe geliefert, so stellt der Temperatursensor 11 in der Heizungswasserleitung 8c die Temperaturänderung des Heizungswassers fest. Durch den Aufbau und die Arbeitsweise der Trennvorrichtung 1b kann diese innerhalb weniger Sekunden auch auf deutliche Temperaturänderungen reagieren und das einströmende Heizungswasser 9 in der thermisch korrekten Höhe ganz oben im Heizungswasserspeicher "einschichten". Gleiches gilt ggf. bei einem Umschalten auf eine andere Heizungswassererwärmungsvorrichtung, welche plötzlich Heizungswasser mit einem anderen Temperaturniveau liefert; beispielsweise Heizungswasser, welches von einem Solarwärmetauscher geliefert wird.

Auch kann die elektronische Steuerungseinheit 12 mithilfe der Temperatursensoren 11 dafür genutzt werden aus verschiedenen Heizungswassererwärmungsvorrichtungen die aktuell sinnvollste auszuwählen, bzw. ggf. auch mehr als eine Heizungswassererwärmungsvorrichtung als aktuell sinnvoll auszuwählen und deren Steuerungen dies entsprechend zu signalisieren. Die Temperatursensoren 11 können auch durch eine zusätzliche Vorrichtung ggf. vorteilhaft mittig im Heizungswasserspeicher angeordnet sein. Oder auf beiden Seiten des Heizungswasserspeichers 10, wodurch mögliche Gefälle/Höhenunterschiede innerhalb der thermischen Schichtungen - ähnlich wie bei einer mittigen Anordnung der Temperatursensoren 11 im Heizungswasserspeicher 10 - noch besser detektierbar sind. Grundsätzlich ist eine Anordnung der Temperatursensoren 11 in der Nähe der Trennvorrichtung am sinnvollsten, durch die erwärmtes Heizungswasser in den Heizungswasserspeicher 10 eingeleitet wird. Denn anders als bei der Heizungsleitung 8c kann der Temperatursensor 11 an der Heizungswasserleitung 8a, durch die Heizungswasser ausgeleitet wird, auf Temperaturänderungen des auszuleitenden Heizungswassers schnell und fein reagieren. Auch kann die Trennvorrichtung 1a sehr schnell auf geänderte Temperaturanforderungen an das Heizungswasser reagieren, beispielsweise auf den Bedarf an sehr warmem Heizungswasser 9 für einen Plattenwärmetauscher zur Trinkwassererwärmung statt einer Wohnraumheizungsversorgung, oder umgekehrt.

Der Zulauf zuvor entnommenen Heizungswassers erfolgt hier beispielhaft durch die Heizungswasserleitung 8b und die Entnahme zuvor zugeführten erwärmten Heizungswassers erfolgt hier beispielhaft durch die Heizungswasserleitung 8d. Es ist aber auch möglich und ggf. vorteilhaft dafür zusätzliche erfindungsgemäße Vorrichtungen anzuordnen, falls beispielsweise das durch die Heizungswasserleitung 8b zurückströmende Heizungswasser oft wärmer ist als das kälteste, ganz unten im Heizungswasserspeicher 10 eingeschichtet bevorratete Heizungswasser 9. Oder falls eine Wärmepumpe als Heizungswassererwärmungsvorrichtung zur Erwärmung besonders warmem Heizungswassers 9 energetisch vorteilhaft mit bereits optimal vorgewärmtem Heizungswasser 9 versorgt werden soll. So kann eine Wärmepumpe wesentlich schneller sehr warmes Heizungswasser von oben nach unten einschichten, wodurch wesentlich schneller eine größere Menge sehr warmen Heizungswassers zur Verfügung steht. Bei bisher bekannten Systemen erfolgt das Aufheizen auf ein hohes Temperaturniveau eher über ein langsameres und ineffizienteres Aufheizen des gesamten Speichers.

Hier nicht gezeigt, können erfindungsgemäße Vorrichtungen ggf. vorteilhaft eingesetzt werden, die eine geteilte Trennvorrichtung aufweisen. Beispielsweise könnte die äußere von zwei Trennvorrichtungswandungen bis weit nach unten in den Heizungswasserspeicher 10 ragen und unten - zusätzlich zur oberen Heizungswasserleitung 8c - an die Heizungswasserleitung 8d mit eigenem Temperatursensor 11 angeschlossen sein. Innen können dann zwei Trennvorrichtungswandungen angeordnet sein; eine für den oberen Bereich des Heizungswasserspeichers und eine für den unteren Bereich des Heizungswasserspeichers, wobei wenigstens eine dieser beiden inneren Trennvorrichtungswandungen eine Trennwand/einen Deckel zur anderen Trennvorrichtungswandung aufweist. Beide inneren Trennvorrichtungswandungen sollten dann durch eigene Stellvorrichtungen und Stellvorrichtungsantriebe verstellt werden, wobei dies für beide ggf. aus der gleichen Richtung möglich ist. Beispielsweise können zwei Elektromotoren als Stellvorrichtungsantriebe oben am Heizungswasserspeicher angeordnet sein. Einer betätigt über eine Stellvorrichtung die obere Trennvorrichtungswandung und ein anderer betätigt über eine entsprechend längere Stellvorrichtung die untere Stellvorrichtungswandung. Auch mit einer solchen geteilten Trennvorrichtung kann eine Wärmepumpe beispielsweise besser versorgt werden. Die Wärmepumpe kann mit warmem Heizungswasser aus dem unteren bis mittleren Bereich des Heizungswasserspeichers versorgt werden, aber eben nicht unbedingt mit dem kältesten aus dem untersten Bereich. Die Einspeisung des durch die Wärmepumpe erwärmten Heizungswassers kann dann über die obere Heizungswasserleitung 8c in den oberen Teil der Trennvorrichtung temperaturabhängig schichtweise exakt innerhalb des oberen Bereichs des Heizungswasserspeichers erfolgen.

Oder eine wie zuvor beschrieben geteilte Trennvorrichtung kann im unteren Bereich Heizungswasser einer auf kühlerem Temperaturniveau arbeitenden

Heizungswassererwärmungsvorrichtung einleiten/einschichten und im oberen Bereich das Heizungswasser einer auf wärmerem Temperaturniveau arbeitenden Heizungswassererwärmungsvorrichtung.

Oder eine geteilte Trennvorrichtung kann zum Ausleiten von Heizungswasser für zwei Wohnraumheizungssysteme mit unterschiedlichem Temperaturniveau gleichzeitig genutzt werden. Der obere wärmere Bereich versorgt klassische Heizkörper mit wärmerem Heizungswasser, zwischendurch ggf. auch alternativ einen Plattenwärmetauscher zur Trinkwassererwärmung, und der untere Bereich versorgt die Flächenheizungen wie beispielsweise Fußbodenheizungen.

Alternativ zu der hier gezeigten Anordnung ist auch eine Trennvorrichtung mit Doppelfunktion möglich. Beispielsweise könnte das innere Rohr durch zwei halbe Rohre ersetzt werden, die entsprechend mit zwei Stellvorrichtungen separat betrieben werden. Eine Hälfte könnte dem Einleiten und die andere Hälfte dem Ausleiten von Fluid dienen. Auch kann eine solche Anordnung mit der zuvor beschriebenen Anordnung (oberer wärmerer und unterer kühlerer Bereich) kombiniert werden, auch in einem äußeren Rohr als Trennvorrichtungswandung angeordnet sein und somit insgesamt vier Ein- oder Ausleitungsfunktionen für teilweise unterschiedliche Temperaturniveaus aufweisen.

### Bezugszeichenliste

- 1, 1a, 1b: Trennvorrichtung
- 2a, 2b: Trennvorrichtungswandung
- 3: Durchlassaussparung
- 4: Aussparungsbrücken
- 5: Durchlassöffnungen
- 6: Stellvorrichtung
- 7: Stellvorrichtungsantrieb, Elektromotor, thermisches Ausdehnungselement
- 8a, 8b, 8c, 8d: Fluidleitung, Heizungswasserleitung
- 9: Fluid, Heizungswasser
- 10: Fluidspeicher, Heizungswasserspeicher
- 11: Sensor, Temperatursensor
- 12: elektronische Steuerungseinheit
- 13: elektrische Leitung, Kommunikationsverbindung
- 14: Stellweg
- 15: Drosselelement

## Patentansprüche

1. Vorrichtung zum gesteuerten Überleiten eines Fluids (9) zwischen einer Fluidleitung (8a, 8c) und einem Fluidspeicher (10) zur - von der Dichte des gespeicherten Fluids (9) abhängigen - geschichteten Speicherung des Fluids (9), mit wenigstens einer Stellvorrichtung (6), wenigstens einem Stellvorrichtungsantrieb (7) und wenigstens einer Trennvorrichtung (1, 1a, 1b), welche wenigstens zwei aneinander liegende Trennvorrichtungswandungen (2a, 2b) aufweist,
**dadurch gekennzeichnet, dass**
- wenigstens eine der Trennvorrichtungswandungen (2a, 2b) durch die wenigstens eine Stellvorrichtung (6) in ihrer relativen Position zu wenigstens einer weiteren der Trennvorrichtungswandungen (2a, 2b) - bezogen auf die Längsachse der Trennvorrichtung (1, 1a, 1b) - axial reversibel verstellbar angeordnet, ausgebildet und eingerichtet ist
- die wenigstens zwei Trennvorrichtungswandungen (2a, 2b) Durchlassaussparungen (3) aufweisen und als Teil der Trennvorrichtungswandungen (2a, 2b) zwischen den Durchlassaussparungen (3) Aussparungsbrücken (4) angeordnet sind
- die Durchlassaussparungen (3) so in den Trennvorrichtungswandungen (2a, 2b) angeordnet sind, dass - durch die aneinander liegenden Trennvorrichtungswandungen (2a, 2b) hindurch - mittels sich wenigstens teilweise überlagernder Durchlassaussparungen (3) Durchlassöffnungen (5) ausbildbar sind
- wenigstens zwei Trennvorrichtungswandungen (2a, 2b) - bezogen auf die Strömungsrichtung des Fluids (9) bei einem Überleiten durch die Durchlassöffnungen (5) - hintereinander angeordnet sind
- die Trennvorrichtungswandungen (2a, 2b) abseits der Durchlassöffnungen (5) wenigstens im Wesentlichen dichtend aneinander liegend ausgebildet und angeordnet sind
- die Trennvorrichtungswandungen (2a, 2b), die Durchlassaussparungen (3), die Aussparungsbrücken (4) und die wenigstens eine Stellvorrichtung (6) so angeordnet, ausgebildet und eingerichtet sind, dass die Trennvorrichtungswandungen (2a, 2b) mithilfe der wenigsten einen Stellvorrichtung (6) - in verschiedenen Höhen innerhalb des Fluidspeichers (10) jeweils wenigstens eine Durchlassöffnung (5) ausbildend - relativ zueinander - bezogen auf die Längsachse - axial reversibel positionierbar sind.

2. Fluidspeicher (10) zur - von der Dichte des gespeicherten Fluids (9) abhängigen - geschichteten Speicherung des Fluids (9) mit wenigstens einer angeordneten Vorrichtung zum gesteuerten Überleiten eines Fluids (9) zwischen einer Fluidleitung (8a, 8c) und dem Fluidspeicher (10), mit wenigstens einer Stellvorrichtung (6), wenigstens einem Stellvorrichtungsantrieb (7) und wenigstens einer Trennvorrichtung (1, 1a, 1b), welche wenigstens zwei aneinander liegende Trennvorrichtungswandungen (2a, 2b) aufweist,
**dadurch gekennzeichnet, dass**
- wenigstens eine der Trennvorrichtungswandungen (2a, 2b) durch die wenigstens eine Stellvorrichtung (6) in ihrer relativen Position zu wenigstens einer weiteren der Trennvorrichtungswandungen (2a, 2b) - bezogen auf die Längsachse der Trennvorrichtung (1, 1a, 1b) - axial reversibel verstellbar angeordnet, ausgebildet und eingerichtet ist
- die wenigstens zwei Trennvorrichtungswandungen (2a, 2b) Durchlassaussparungen (3) aufweisen und als Teil der Trennvorrichtungswandungen (2a, 2b) zwischen den Durchlassaussparungen (3) Aussparungsbrücken (4) angeordnet sind
- die Durchlassaussparungen (3) so in den Trennvorrichtungswandungen (2a, 2b) angeordnet sind, dass - durch die aneinander liegenden Trennvorrichtungswandungen (2a, 2b) hindurch - mittels sich wenigstens teilweise überlagernder Durchlassaussparungen (3) Durchlassöffnungen (5) ausbildbar sind
- wenigstens zwei Trennvorrichtungswandungen (2a, 2b) - bezogen auf die Strömungsrichtung des Fluids (9) bei einem Überleiten durch die Durchlassöffnungen (5) - hintereinander angeordnet sind
- die Trennvorrichtungswandungen (2a, 2b) abseits der Durchlassöffnungen (5) wenigstens im Wesentlichen dichtend aneinander liegend ausgebildet und angeordnet sind
- die Trennvorrichtungswandungen (2a, 2b), die Durchlassaussparungen (3), die Aussparungsbrücken (4) und die wenigstens eine Stellvorrichtung (6) so angeordnet, ausgebildet und eingerichtet sind, dass die Trennvorrichtungswandungen (2a, 2b) mithilfe der wenigsten einen Stellvorrichtung (6) - in verschiedenen Höhen innerhalb des Fluidspeichers (10) jeweils wenigstens eine Durchlassöffnung (5) ausbildend - relativ zueinander - bezogen auf die Längsachse der Trennvorrichtung (1, 1a, 1b) - axial reversibel positionierbar sind.

3. Vorrichtung nach einem oder beiden der Ansprüche 1 und 2,
**dadurch gekennzeichnet, dass**
die Trennvorrichtungswandungen (2a, 2b), die Durchlassaussparungen (3), die Aussparungsbrücken (4) und die wenigstens eine Stellvorrichtung (6) so angeordnet, ausgebildet und eingerichtet sind, dass die Trennvorrichtungswandungen (2a, 2b) mithilfe der wenigstens einen Stellvorrichtung (6) - zusätzlich zu in verschiedenen Höhen innerhalb des Fluidspeichers (10) jeweils wenigstens eine Durchlassöffnung (5) ausbildend - keine Durchlassöffnung (5) ausbildend relativ zueinander axial reversibel positionierbar sind.

4. Vorrichtung nach einem oder mehreren der vorhergehenden Ansprüche,
**dadurch gekennzeichnet, dass**
zwischen Fluidleitung (8a, 8c) und Fluidspeicher (10) eine zusätzliche steuerbare Ventilvorrichtung angeordnet ist.

5. Vorrichtung nach einem oder mehreren der vorhergehenden Ansprüche,
**dadurch gekennzeichnet, dass**
der Fluidspeicher (10) zur Bevorratung von - im Wesentlichen thermisch geschichtetem - Fluid (9) ausgebildet ist.

6. Vorrichtung nach einem oder mehreren der vorhergehenden Ansprüche,
**dadurch gekennzeichnet, dass**
der Fluidspeicher (10) als Heizungswasserspeicher (10) zur Bevorratung von - im Wesentlichen thermisch geschichtetem - Heizungswasser (9) ausgebildet ist und die Fluidleitung (8a, 8b) als Heizungswasserleitung (8a, 8b) ausgebildet ist.

7. Vorrichtung nach einem oder mehreren der vorhergehenden Ansprüche,
**dadurch gekennzeichnet, dass**
die Vorrichtung
- zum Einleiten von Fluid (9) aus der Fluidleitung (8a, 8c) durch die Durchlassöffnungen (5) der Trennvorrichtung (1, 1a, 1b) in den Fluidspeicher (10)
und/oder
- zum Ausleiten von Fluid (9) aus dem Fluidspeicher (10) durch die Durchlassöffnungen (5) der Trennvorrichtung (1, 1a, 1b) in die Fluidleitung (8a, 8c)
ausgebildet, angeordnet und eingerichtet ist.

8. Vorrichtung nach einem oder mehreren der vorhergehenden Ansprüche,
**dadurch gekennzeichnet, dass**
im oder am Fluidspeicher (10) vertikal verteilt mehr als ein Sensor (11) und wenigstens eine mit den Sensoren (11) kommunizierende elektronische Steuerungseinheit (12) zur Detektion der Dichte des im Fluidspeicher (10) bei dem jeweiligen Sensor (11) gespeicherten Fluids (9) angeordnet und eingerichtet-sind.

9. Vorrichtung nach einem oder mehreren der vorhergehenden Ansprüche,
**dadurch gekennzeichnet, dass**
wenigstens ein Sensor (11) zur Detektion der Dichte
- des aus der Fluidleitung (8a, 8c) durch die Durchlassöffnungen (5) der Trennvorrichtung (1, 1a, 1b) in den Fluidspeicher (10)
und/oder
- aus dem Fluidspeicher (10) durch die Durchlassöffnungen (5) der Trennvorrichtung (1, 1a, 1b) in die Fluidleitung (8a, 8c)
strömenden Fluids (9) angeordnet ist.

10. Vorrichtung nach einem oder beiden der Ansprüche 8 und 9,
**dadurch gekennzeichnet, dass**
angeordnete Sensoren (11) als Temperatursensoren (11) ausgebildet sind.

11. Vorrichtung nach einem oder mehreren der vorhergehenden Ansprüche,
**dadurch gekennzeichnet, dass**
die Trennvorrichtung (1, 1a, 1b) mit ihrer längsten Seite
- vertikal
oder
- eher vertikal als horizontal
im Fluidspeicher (10) angeordnet ist und die Durchlassaussparungen (3) in den Trennvorrichtungswandungen (2a, 2b) der Trennvorrichtung (1, 1a, 1b) horizontal oder nahezu horizontal ausgebildet sind.

12. Vorrichtung nach einem oder mehreren der vorhergehenden Ansprüche,
**dadurch gekennzeichnet, dass**
die Stellvorrichtung (6), die Trennvorrichtung (1, 1a, 1b), die Trennvorrichtungswandungen (2a, 2b), die Durchlassaussparungen (3) und die Aussparungsbrücken (4) so ausgebildet, angeordnet und eingerichtet sind, dass in den meisten aller möglichen relativ zueinander ersteuerbaren Positionen der Trennvorrichtungswandungen (2a, 2b) mehr als zwei - wenigstens teilweise geöffnete - Durchlassöffnungen (5) ausgebildet sind.

13. Vorrichtung nach einem oder mehreren der vorhergehenden Ansprüche,
**dadurch gekennzeichnet, dass**
die Durchlassaussparungen (3) unter Berücksichtigung
- der Länge der Trennvorrichtung (1)
- der gewünschten Gesamtfläche der gleichzeitig geöffneten Durchlassöffnungen (5)
- der Anzahl der jeweils zeitgleich ausbildbaren Durchlassöffnungen (5)
- dem Öffnungsschema der Durchlassöffnungen (5)
- der Anzahl der insgesamt ersteuerbaren Durchlassöffnungen (5)
- der gewählten Mindestüberlappung der Aussparungsbrücken (4) zwecks Abdichtung
- des gewünschten Stellweges (14) der Trennvorrichtungswandungen (2a, 2b) beim Ersteuern verschiedener Durchlassöffnungen (5)
in den Trennvorrichtungswandungen (2a, 2b) jeweils so und in einer solchen Anzahl angeordnet und ausgebildet sind, dass
- die zeitgleich ausbildbaren - wenigstens teilweise geöffneten - Durchlassöffnungen (5) so nahe wie möglich zueinander ausgebildet ersteuerbar sind
und/oder
- die am weitesten voneinander entfernten der zeitgleich ausgebildet ersteuerten Durchlassöffnungen (5) so nahe wie möglich zueinander ausgebildet ersteuerbar sind
und/oder
- der Stellweg (14) der Trennvorrichtungswandungen (2a, 2b) beim Ersteuem verschiedener Durchlassöffnungen (5) so kurz wie möglich ist.

14. Vorrichtung nach einem oder mehreren der vorhergehenden Ansprüche,
**dadurch gekennzeichnet, dass**
die Trennvorrichtung (1, 1a, 1b) wenigstens zwei rohrartig ausgebildete und aneinander liegende Trennvorrichtungswandungen (2a, 2b) aufweist, wobei wenigstens eine der rohrartig ausgebildeten Trennvorrichtungswandungen (2a, 2b) in einer anderen rohrartig ausgebildeten Trennvorrichtungswandung (2a, 2b) angeordnet ist, wobei
wenigstens eine der wenigstens zwei rohrartig ausgebildeten Trennvorrichtungswandungen (2a, 2b) der Länge nach aufgeschlitzt ausgebildet ist, radial elastisch ausgebildet ist und mithilfe der radialen Elastizität einen Anpressdruck auf eine andere der wenigstens zwei rohrartig ausgebildeten Trennvorrichtungswandungen (2a, 2b) ausübend angeordnet und eingerichtet ist
und/oder
die Trennvorrichtung (1, 1a, 1b) wenigstens eine Anpressvorrichtung zur Erhöhung des zwischen den Trennvorrichtungswandungen (2a, 2b) herrschenden Anpressdrucks umfasst
und/oder
die Trennvorrichtung (1, 1a, 1b) wenigstens eine Anpressvorrichtung aufweist und die Anpressvorrichtung so ausgebildet, angeordnet und eingerichtet ist, dass der Anpressdruck steuerbar veränderbar ist.

15. Vorrichtung nach einem oder mehreren der vorhergehenden Ansprüche,
**dadurch gekennzeichnet, dass**
bei den möglichen ersteuerbaren Durchlassöffnungen (5) der Trennvorrichtung (1, 1a, 1b) ein oder mehrere Drosselelemente (15) zur Reduzierung lokaler Strömungsspitzen des zwischen Fluidleitung (8a, 8c) und Fluidspeicher (10) übergeleiteten Fluids (9) angeordnet ist
und/oder
unmittelbar an oder wenigstens nahe bei möglichen ersteuerbaren Durchlassöffnungen (5) wenigstens teilweise Einleitvorrichtungen so angeordnet sind, dass übergeleitetes Fluid (9) wenigstens im Bereich ersteuerter Durchlassöffnungen (5) mit Einleitvorrichtung im Wesentlichen horizontal aus dem Fluidspeicher (10) geleitet oder in den Fluidspeicher (10) geleitet wird
